# FASCICULE DE BREVET EUROPEEN

(11) **EP 0 098 218 B1**
(45) Date de publication et mention de la délivrance du brevet: **19.02.1986**
(21) Numéro de dépôt: 83401310.4
(22) Date de dépôt: 24.06.1983
(51) Int. Cl.: B63B 19/24, B63B 19/197

(54) **Dispositif pour le verrouillage automatique d'un panneau d'écoutille en position de fermeture ou d'ouverture**
Vorrichtung zum automatischen Verriegeln von Lukendeckeln in geschlossener oder geöffneter position
Device for automatically locking a hatch cover in a closed or opened position

(30) Priorité: 25.06.1982 FR 8211226
(43) Date de publication de la demande: 11.01.1984
(73) Titulaire: KONE OY, 00330 Helsinki 33 (FI)
(72) Inventeur: Caillet, René, F-78100 Saint Germain en Laye (FR)
(74) Mandataire: Hud, Robert

## Description

Dans le document FR-A N° 2495565 du même inventeur, on a proposé un dispositif de verrouillage automatique d'un panneau d'écoutille en position de fermette par un vérin à faible course imposant au panneau un déplacement de verrouillage ou de déverrouillage pratiquement horizontal par un mécanisme irréversible séparé du mécanisme de manoeuvre qui peut comprendre un vérin de manoeuvre soit pour un panneau articulé en un ou deux éléments, soit pour un panneau roulant transversalement quand il s'agit d'un panneau qui n'est pas manoeuvré par des engins de levage tels que des grues.

Dans le cas ci-dessus d'un panneau d'écoutille actionné par un vérin de manoeuvre, la présente invention a pour but d'assurer le verrouillage automatique soit en position de fermeture, soit en position d'ouverture, soit encore aux deux positions par le vérin de manoeuvre en supprimant ainsi le vérin auxiliaire à-faible course.

Le document FR-A N° 2424398 décrit un agencement de panneaux d'écoutille qui sont déplacés au moyen de vérins de manoeuvre enfre-des positions d'ouverture et de. fermeture, et inversement. Des organes d'assujettissement sont prévus, du genre de taquets portés par les panneaux et s'engageant sousdes pattes de retenue inclinées. Toutefois de tels moyens, d'assujettissement ne retiennent les panneaux qu'en direction verticale et ils ne s'opposent pas aux déplacements horizontaux du panneau. Or, dans ce type de dispositif, les vérins de manœuvre ne sont actionnés que lors des mouvements de fermeture et d'ouverture,, mais ils sont mis au repos sans pression pendant la durée de la fermeture ou de t'ouverture, de sorte que, sans un verrouillage rendant irréversible la liaison entre ces vérins et les panneaux, ces derniers peuvent, sous l'action de fortes lames, notamment par gros temps, être soumis à des forces présentant des composantes horizontales suffisantes pour déplacer les panneaux.. L'agencement prévu dans le document Fr-A N° 2424398 ne propose donc aucune liaison irréversible entre les vérins demanœu- vre et les panneau, car les organes d'assujettissement ne peuvent s'opposer au mouvement du panneau si celui-ci: est soumis à une force à composante horizontale suffisante capable d'entraîner les vérins de manoeuvre quand ces vérins sont au repos sans être retenus sous pression.

Le document FR-A N° 2424398 prévoit (aux fig. 2 à 4) un trou ovalisé pour permettre de dégager horizontalement les organes d'assujettissement des pattes de retenue, mais ce trou ovalisé n'est pas prévu à la liaison du vérin de manoeuvre avec la structure fixe ou avec le panneau, et il n'est nullement associé à un mécanisme de verrauillage.

Le dispositif selon l'invention pour le verrouillage automatique d'un panneau d'écoutille en position de fermeture ou d'ouverture appliqué à un panneau actionné de façon irréversible par un vérin de manoeuvre se caractérise en ce que la liaison du vérin au panneau ou à la structure fixe s'effectue au moyen d'un dispositif permettant un mouvement limité quines'effectue que sous l'action du vérin et qui entraîne un mécanisme de verrouillage au moins à une fin de course du vérin et de déverrouillage au début de la course inverse de ce vérin, celui-ci ne pouvant agir pour une manoeuvre selon cette course inverse d'ouverture ou de fermeture qu'après accomplissement du déverrouillage.

L'invention est particulièrement applicable à des panneaux établis en un seul élément pivotant ou en deux éléments, ces panneaux étant actionnés par un vérin de manoeuvre pour leur ouverture et leur fermeture.

Le moyen de déplacement actionné à une extrémité de course du vérin de manoeuvre peut être un simple guidage de l'extrémité de vérin pour imposer un petit déplacement de cette extrémité par rapport à la structure à laquelle elle est reliée, ce guidage pouvant être assuré par exemple par un trou ovalisé prévu à une extrémité du vérin pour recevoir l'axe d'attelage de cette extrémité de vérin de façon qu'à une extrémité de la course du vérin, le corps de ce vérin puisse se déplacer suivant son axe pour commander un mécanisme de verrouillage.

Le moyen de déplacement d'une extrémité de vérin selon l'invention peut aussi être une courte biellette interposée entre cette extrémité et la structure à laquelle elle est reliée, de façon que le mouvement de la biellette, à une extrémité, de course du vérin, assure le fonctionnement d'un mécanisme de verrouillage.

Le moyen de déplacement peut encore être établi sous la forme d'une genouillère à laquelle est attelée uneextrémité du vérin et qui constitue elle-même le mécanisme de verrouillage irréversible grâce à la disposition en. alignement des deux ex- trémitésde largenouillère à l'extrémité de la course du vérin qui assure le fonctionnement d'un mécanisme de verrouillage.

Le moyen de déplacement peut encore être établi sous. la forme d'une genouillère à laquelle est attelée une extrémité du vérin et qui constitue elle-même le mécanisme de verrouillage irréversible grâce à la disposition en alignement des deux extrémités de la genouillère à l'extrémité de la course du vérin qui assure le verrouillage automatique recherché.

Pour bien faire comprendre l'invention, on en décrira ci-après quelques exemples d'exécution en référence au dessin annexé, dans lequel:
la figr. 1 est une vue en élévation de côté montrant schématiquement les positions générales de fermeture et d'ouverture d'un panneau d'écoutille articulé en deux éléments;
la fig. 2 est une vue partielle de la partie d'un panneau comprenant le vérin de manoeuvre en position de fermeture avec un dispositif de verrouillage commandé par ce vérin;
la fig. 3 est une vue partielle analogue à la fig. 2 mais correspondant à une position d'ouverture partielle ou totale du panneau;
la fig. 4 est une vue partielle en position de fermeture de l'extrémité de manœuvre d'un élément de panneau articulé comme aux fig. 2 et 3, montrant le vérin de manœuvre et une biellettede commande de verrouillage interposée entre le pied du vérin et la structure d'appui;
la fig. 5 est une vue correspondant à la fig. 4 mais représentant la position d'ouverture;
la fig. 6 montre une disposition dans laquelle la tête d'un vérin de manoeuvre agit par l'intermédiaire d'un levier qui, au début de l'ouverture, soulève une cornière de verrouillage pour assurer le déverrouillage;
la fig. 7 montre un dispositif de verrouillage en position de fermeture constitué par une genouillère actionnée par la tête d'un vérin de manoeuvre, cette genouillère assurant en même temps un verrouillage à l'ouverture;
la fig. 8 montre l'action de la genouillère de la fig. 7 en position de fermeture;
la fig. 9 montre schématiquement le verrouillage en position d'ouverture associé au dispositif de la fig. 6;
la fig. 10 est un schéma montrant un exemple d'un dispositif de verrouillage en position d'ouverture actionné pour le déverrouillage par le vérin de manoeuvre au début de la fermeture;
la fig. 11 montre un verrouillage en position de fermeture par un dispositif à genouillère permettant également le verrouillage en position d'ouverture;
la fig. 12 montre le dispositif de la fig. 11 en position de déverrouillage en début d'ouverture, et
la fig. 13 montre le même dispositif en position d'ouverture et de verrouillage.

Dans l'exemple d'exécution schématisé sur la fig. 1, la fermeture de l'écoutille est assurée par un panneau en deux éléments 1 -2 articulés entre eux autour d'un axe 3 et destinés à s'appliquer sur l'hiloire 4 en position de fermeture. Dans cet exemple, l'élément 1 est articulé à l'hiloire par l'intermédiaire de biellettes 5 tandis que l'élément 2 porte, à son extrémité opposée à l'axe 3, des galets 6 destinés à rouler sur des chemins de roulement latéraux 7 prévus sur les côtés de l'hiloire 4. La manoeuvre du panneau 1-2 s'effectue sous l'action du vérin 8 dont la tête 9 s'articule à l'élément 1 par un axe 10.

Conformément à la présente invention, les fig. 2 et 3 montrent un exemple d'exécution d'un verrouillage en position de fermeture assuré par un moyen de déplacement du pied du vérin par rapport à la structure d'appui solidaire de l'hiloire, ce moyen de déplacement consistant essentiellement dans la coopération d'un axe d'articulation et d'un trou allongé traversé par l'axe. Dans le cas des fig. 2 et 3, le pied de vérin porte un axe d'articulation 11 guidé dans des trous allongés horizontalement 12 d'un organe d'appui 13 solidaire de l'hiloire 4 de telle façon que ce pied du vérin puisse subir un petit déplacement horizontal pour agir sur le talon d'un crochet de verrouillage 14 mobile autour d'un axe horizontal 15. En position de fermeture, le corps et le pied du vérin sont à leur position de gauche représentée sur la fig. 2 en permettant l'avance du talon du crochet 14 vers la gauche et par suite l'élévation du bec de crochet 16 au niveau d'une butée latérale 17 de l'élément de panneau 1, le crochet étant rappelé dans cette position de verrouillage par tout moyen convenable (non représenté).

Comme l'ouverture s'effectue par l'extension du vérin jusqu'à la position de la fig. 3, on comprend que l'action initiale d'ouverture qui tend à pousser la tête du vérin vers la gauche a pour effet de faire reculer le pied du vérin vers la droite en repoussant le talon du crochet 14 et par conséquent en abaissant le bec de crochet 16, de sorte que le mouvement initial de l'élément de panneau 1 vers la gauche des fig. 2 et 3 est rendu possible par suite du déverrouillage résultant de l'abaissement du bec 16.

La fig. 4 montre un moyen de déplacement du pied du vérin 8 équivalent à celui des fig. 2 et 3 et constitué par une biellette 18 pivotant autour d'un axe médian 19 sur un support fixe d'appui 20 et articulé par une extrémité au pied du vérin autour d'un axe 21 tandis que l'extrémité opposée de la biellette 18 pivote devant une butée 22 de l'élément de panneau 1. Dans la position de fermeture verrouillée représentée, l'élément de panneau 1 ne peut se déplacer vers la gauche car la butée 22 se trouve arrêtée par la biellette 18 dont la position est établie pour garantir l'irréversibilité du pivotement de la biellette qui est presque horizontale en position de verrouillage. On comprend qu'au début de la commande d'ouverture, le pied du vérin de manoeuvre 8 tend à se déplacer vers la droite en faisant pivoter dans le sens anti-horaire la biellette 18 dont le mouvement peut s'amorcer grâce à une orientation convenable du vérin en position defermeture verrouillée, l'angle entre l'axe du vérin et l'axe longitudinal de la biellette étant supérieur à l'angle de cet axe de biellette avec l'horizontale. Ainsi, la biellette peut être écartée de sa position verrouillée par l'action du vérin mais non par l'action du panneau, ce qui assure l'irréversibilité recherchée.

Dans l'exemple d'exécution représenté sur la fig. 6, la tête d'un vérin de manoeuvre 23 est attelée à un panneau pivotant 24 par l'intermédiaire d'un petit levier 25 qui porte une cornière de verrouillage 26 dont l'extrémité 27 se place en position de fermeture en arrière d'une butée fixe 28. Au début de la manoeuvre d'ouverture, le pivotement du levier 26 dégage l'extrémité 27 de la butée 28 de sorte que l'extension du vérin 23 permet le petit déplacement initial horizontal du panneau et de son verrou avant le pivotement de ce panneau autour de l'axe fixe 29 qui traverse une ouverture allongée horizontalement dans l'extrémité du panneau actionnée par le vérin 23.

Le moyen de déplacement prévu selon l'invention entre une extrémité du vérin et la structure associée, par exemple le panneau ou l'élément du panneau attelé au vérin de manoeuvre, peut être constitué par une genouillère comme on l'a représenté aux fig. 7 et 8 sur lesquelles le vérin d'actionnement a été indiqué en 30. La tête 31 de ce vérin agit sur l'axe 32 de la genouillère composée de deux bras 33-34, dont les extrémités 35-36 s'articulent respectivement à l'élément de panneau 37 et à une biellette 38 pivotant autour de l'axe fixe 39. La fig. 7 montre la position de la genouillère déverrouillée avant fa fin de la fermeture ou après le début de l'ouverture tandis que la fig. 8 montre la position de verrouillage, l'élément de panneau passant de `une des deux positions à l'autre par un petit déplacement horizontal. On comprend quen position de verrouillage (fig. 8) l'alignement de fa genouillère assure l'irréversibilité recherchée qui assure le maintien du panneau quels que soient les effortsqui lui sont appliqués. Au contraire, l'extension du vérin pour l'ouverture fait plier la genouillère comme le montre la fig. 7 en provoquant initialement un petit déplacement horizontal limité par la disposition de la biellette.

La fig. 9 montre un exemple de verrouillage en. position d'ouverture actionné par la cornière qui a été représentée sur la fig. 6 et dont l'extrémité peut agir sur un verrou 40 pivotant sur l'élément de panneau autour d'un axe 41 pour s'accrocher en position d'ouverture complète sur un crochet 42 porté par un mur vertical à l'extrémité de l'hiloire. Au dé- butde la manœuvrede fermeture, le pivotementde la cornière a pour effet de soulever le verrou en le dégageant du crochet tandis que l'effet inverse se produit en fin d'ouverture.

La fig. 10 montre schématiquement le verrouillage d'un, panneau articulé composé de deux éléments 43-44 dont la figure montre les extrémités inférieures, l'e panneau étant représenté en positionn d'ouverture. Dans cet exemple, le. pied 50 du vérin de manœuvre 45 est ovalisé de telle sorte qa'au: début de la commande de fermeture il se saulève par suite de la traction exercée- sur la tête du vérin et ce soulèvement permet au corps du vérin de soulever le crochet 46 articulé sur l'axe fixe 37 de façon que le bec 48 de ce crochet se dégage de l'axe 49 précédemment verrouillé.

II est possible encore d'établir, entre la tête du vérin de manœuvre et l'élément de panneau attelé au vérin, un dispositif de genoullère selon le principe de l'invention, permettant d'assurer le verrouillage à la fais en position de fermeture et en position d'ouverture du panneau et on a représenté schématiquement un tel dispositif de verrouillage à double effet aux fig. 11 à 13 auxquelles on se référera maintenant.

On a indiqué en 51 le vérin de manoeuvre dont la tige 52 est attelée à une pièce 53 à trois axes 54, 55, 56 pour la liaison de cette pièce 53 respectivement à la tige 52, à la biellette 57 pivotant sur l'axe fixe 58 et à l'élément de panneau 59 actionné par le vérin 51. Une biellette 60 s'articule en outre sur l'axe fixe 58 etsur un axe 61 solidairede l'élément de panneau 59.

En position defermeture (fig. 11 et 12), la biellette 60 est dressée en une position voisine de la verticale tandis, que l'élément de panneau 59 occupe une position horizontale. En position de verrouillage de fermeture (fig- 11), l'élément de panneau 59 a été poussé à sa position extrême vers la droite avec engagement de son verrou 62 sous le crochet 63 solidaire de t'hifoire et on remarquera que dans cette position l'axe 55 de la pièce 53 est pratiquementen alignement entre les axes 56 et 58 en constituant l'axe d'une genouillère prévue entre ces axes 56 et 58. Cette genouillère rend irréversible le mouvement de ses deux éléments 53-57, de telle sorte qu'elle ne se replie que par l'avance de la tige de vérin 52 (fig. 12) nécessaire pourass- urer au début de l'ouverture le déverrouillage avec un déplacement pratiquement horizontal de droite à gauche de l'élément de panneau 59.

Si l'extension du vérin se poursuit à partir de cette position de la fig. 12, l'axe 61 continue à être repoussé vers la gauche en pivotant par conséquent autour de l'axe fixe 58 jusqu'à la position finale d'ouverture représentée sur la fig. 13 dans laquelle les axes 54, 56, 61 d'une part et 58, 55,.56 d'autre part sont pratiquement en alignement, ce qui assure le verrouillage à l'ouverture tandis que le déverrouillage au début de la fermeture résulte d'un début de recul de la tige de vérin 52 qui provoque le repliage de la. genouillère 58, 55, 56.

On voit d'après la description qui précède que la tête du vérin de manoeuvre 51, c'est-à-dire sa tige 52, s'articule sur une pièce 53 qui porte par ailleurs les axes de deux genouillères 55, 56 réalisant respectivement le verrouillage en position de fermeture et en position d'ouverture.

## Revendications

1. Dispositif pour l'e verrouillage automatique d'un panneau d'éco.utille (1, 2) en position de fermeture ou d'ouverture appliqué à un panneau (1, 2) actionne de façon irréversible par un vérin de manœuvre (8), caractérise en ce que la liaison du vérin (8) au panneau (1, 2), ou à la structure fixe (4) s'effectue au moyen d'un dispositif permettant un mouvement limité qui ne s'effectue que sous l'action du vérin (8) et qui entraîne un mécanisme de verrouillage au moins à une fin de course du vërin, (8) et de déverrouillage au début de la course inverse de ce vêrin, celui-ci ne pouvant agir pour une manœuvre selon cette course inverse d'ouverture ou de fermeture qu'après accomplissement du déverrouillage.

2. Dispositif selon la revendication 1, dans lequel le moyen de déplacement limité d'une extrémité du vérin de manoeuvre (8) par rapport à la structure (4) à laquelle est reliée cette extrémité consiste en un trou ovalisé (12) de l'extrémité du vérin (8) qui peut ainsi se déplacer selon son axe à une extrémité de sa course pour actionner un mécanisme de verrouillage (16).

3. Dispositif selon la revendication 1, dans lequel le moyen de déplacement limité d'une extrémité du vérin de manoeuvre (8) par rapport à la structure à laquelle est reliée cette extrémité consiste en une courte biellette (18) dont le mouvement à une extrémité de course du vérin de ma- nœuvre (8) effectue un verrouillage automatique.

4. Dispositif selon la revendication 1, dans lequel le moyen de déplacement limité d'une extrémité de vérin de manoeuvre (30) par rapport à la structure à laquelle est reliée cette extrémité consiste en une genouillère (33, 34) à laquelle est attachée l'extrémité (31) du vérin (30) et quiconsti- tue elle-même le mécanisme de verrouillage irréversible grâce à la disposition en alignement des deux extrémités (35,36) de la genouillère (33,34) articulées respectivement à une partie fixe et au panneau (37) à verrouiller.

5. Dispositif pour le verrouillage automatique d'un panneau d'écoutille à la fois en position de fermeture et en position d'ouverture selon la revendication 1, caractérisé en outre par le fait que le moyen de déplacement limité entre une extrémité (52) du vérin de manoeuvre (51 ) et la structure à laquelle est reliée cette extrémité est constitué par une pièce pivotante (53) qui porte les axes (54, 55, 56) de deux genouillères (58, 55, 56 et 54, 56, 61 ) prenant des positions rectilignes dans les positions de verrouillage établies respectivement en fin de fermeture et en fin d'ouverture en ne permettant par conséquent le déverrouillage qu'après amorçage par le vérin (51 ) de la manoeuvre d'ouverture ou de la manoeuvre de fermeture selon la position de fermeture ou d'ouverture de départ.

## Claims

1. A device for automatically locking a hatch cover (1, 2) in a closed or open position applied to a hatch (1, 2) actuated irreversibly by an actuating cylinder (8), characterized in that the connection ofthecylinder (8) to the hatch (1, 2) or to the fixed structure (4) is provided by means of a device allowing a limited movement which is only effected under the action of the cylinder (8) and which drives a mechanism for locking at least at one end of travel of the cylinder (8) and for unlocking atthe beginning of the reverse travel of this cylinder, this latter only being able to act for an operation according to this reverse opening or closing travel after unlocking has been accomplished.

2. Device according to Claim 1, wherein the means for limited movement of one end of the actuating cylinder (8) with respect to the structure (4) to which this end is connected consists of an ovalized hole (12) at the end of the cylinder (8) which may thus move along its axis at one end of its travel for actuating a locking mechanism (16).

3. Device according to Claim 1, wherein the means for the limited movement of one end of the actuating cylinder (8) with respect to the structure to which this end is connected consists of a short link (18) whose movement at one end of travel of the actuating cylinder (8) effects automatic locking.

4. Device according to Claim 1, wherein the means for the limited movement of one end of the actuating cylinder (30) with respect to the structure to which this end is connected consists of a knuckle joint (33,34) to which the end (31) of the cylinder (30) is attached and which itself forms the irreversible locking mechanism through the aligned arrangement of the two ends (35, 36) of the knuckle joint (33, 34) pivotably mounted respectively to a fixed part and to the hatch (37) to be locked.

5. Device for automatically locking a hatch panel both in the closed position and in the open position according to Claim 1, characterized further by the fact that the means for limited movement between one end (52) of the actuating cylinder (51) and the structure to which this end is connected is formed by a pivoting piece (53) which carries the spindles (54, 55, 56) of two knuckle joints (58,55, 56 and 54, 56, 61) taking up rectilinear positions in the locking positions established respectively at the end of closing and at the end of opening while consequently allowing unlocking only after the cylinder (51) has begun the opening operation or the closure operation depending on the closed or open starting position.

## Patentansprüche

1. Vorrichtung zur automatischen Verriegelung einer Lukenabdeckplatte (1, 2) in Schliess- beziehungsweise Öffnungsstellung, welche an einer Lukenabdeckplatte befestigt ist, die mittels eines Arbeitszylinders (8) in nicht umkehrbarer Weise betätigbar ist, dadurch gekennzeichnet, dass die Verbindung zwischen dem Arbeitszylinder (8) und der Platte (1, 2) beziehungsweise dem feststehenden Aufbau (4) mit Hilfe einer Vorrichtung realisiert ist, welche eine begrenzte Bewegung gestattet, die nur unter der Einwirkung des Arbeitszylinders (8) stattfindet und wobei ein Verriegelungsmechanismus zumindest in einer Endstellung des Arbeitszylinders (8) und ein Entriegelungsmechanismuszu Beginn des Hubs des Arbeitszylinders in umgekehrter Richtung angetrieben sind, während der Arbeitszylinder erst nach Herbeiführung der Verriegelung im Hinblick auf eine Betätigung in Richtung dieses in umgekehrter Richtung verlaufenden Öffnungs- beziehungsweise Schliesshubes wirksam ist.

2. Vorrichtung nach Anspruch 1, dadurch gekennzeichnet, dass die Einrichtung zur begrenzten Verlagerung eines Endes des Arbeitszylinders (8) gegenüber dem Aufbau (4), mit welchem dieses Ende verbunden ist, aus einer unrunden Öffnung (12) am Ende des Arbeitszylinders besteht, welcher damit entlang seiner Achse zur Betätigung eines Verriegelungsmechanismus (16) zu einem Ende seines Hubs führbar ist.

3. Vorrichtung nach Anspruch 1, dadurch gekennzeichnet, dass die Einrichtung zur begrenzten Verlagerung eines Endes des Arbeitszylinders (8) gegenüber dem Aufbau, mit welchem dieses Ende verbunden ist, aus einer kurzen Stange (18) besteht, deren Bewegung an einem Ende des Hubes des Arbeitszylinders (8) eine automatische Verriegelung herbeiführt.

4. Vorrichtung nach Anspruch 1, dadurch gekennzeichnet, dass die Einrichtung zur begrenzten Verlagerung eines Endes des Arbeitszylinders (30) gegenüber dem Aufbau, mit welchem dieses Ende verbunden ist, aus einem Kniegelenk (33, 34) besteht, an welchem das Ende (31) des Arbeitszylinders (30) befestigt ist, und selbst den Mechanismus zur nicht-umkehrbaren Verriegelung aufgrund der ausgerichteten Anordnung der beiden Enden (35,36) des Kniegelenks (33, 34) darstellt, weiche jeweils an einem feststehenden Abschnitt und an der zu verriegelnden Platte (37) angelenkt sind.

5. Vorrichtung zum automatischen Verriegeln einer Lukenabdeckplatte gleichzeitig in Schliess-und in Verriegelungsstellung nach Anspruch 1, dadurch gekennzeichnet, dass die Einrichtung zur begrenzten Verlagerung zwischen einem Ende (52) des Arbeitszylinders (5.1) und dem Aufbau, mit welchem dieses Ende verbunden ist, aus einem schwenkbaren Teil (53) besteht, welches dieAchsen (54, 55, 56) der beiden Kniegelenke (58, 55, 56 sowie 54, 56, 61) trägt, die in der jeweils am Schliessende und am Öffnungsende herbeigeführten Verriegelungsstellung eine geradlinige Lage einnehmen und somit die Entriegelung erst nach Einleitung der Öffnungs- beziehungsbewegung durch den Arbeitszylinder (51), je nachdem, ob zu Beginn dieser Bewegung die Schliess- oder die Öffnungsstellung vorlag, zulassen.
